# EUROPÄISCHE PATENTSCHRIFT

(11) **EP 3 897 268 B1**
(45) Veröffentlichungstag und Bekanntmachung des Hinweises auf die Patenterteilung: **08.02.2023**
(21) Anmeldenummer: 18829337.7
(22) Anmeldetag: 18.12.2018
(51) Int. Cl.: A43B 13/12, A43B 13/42, A43B 13/38, A43B 1/04

(54) **SCHUH, INSBESONDERE SPORTSCHUH, UND VERFAHREN ZU SEINER HERSTELLUNG**
SHOE, IN PARTICULAR SPORTS SHOE, AND METHOD FOR PRODUCING SAME
CHAUSSURE, NOTAMMENT CHAUSSURE DE SPORT, ET SON PROCÉDÉ DE FABRICATION

(43) Veröffentlichungstag der Anmeldung: 27.10.2021
(73) Patentinhaber: PUMA SE, 91074 Herzogenaurach (DE)
(72) Erfinder: HARTMANN, Matthias, 91301 Forchheim (DE)
(74) Vertreter: Gosdin, Carstensen & Partner Patentanwälte Partnerschaftgesellschaft mbB
(86) Internationale Anmeldenummer: PCT/EP2018/085712
(87) Internationale Veröffentlichungsnummer: WO 2020/125963

(56) Entgegenhaltungen:
- WO-A1-2008/003375
- US-A- 5 617 650
- US-A1- 2006 130 363
- US-A1- 2009 313 853
- US-A1- 2016 007 675

## Beschreibung

Die Erfindung betrifft einen Schuh, insbesondere einen Sportschuh, mit einem Schuhoberteil und einem mit dem Schuhoberteil verbundenen Sohlenteil, wobei das Sohlenteil einen Sohlenkörper mit einem Bodenbereich und einem seitlichen Wandbereich aufweist, wobei der Bodenbereich und der Wandbereich einen oben offenen Aufnahmeraum bilden, wobei der Aufnahmeraum mit einem Schüttgut gefüllt ist, wobei das Schüttgut zumindest teilweise, vorzugsweise vollständig, aus einem thermoplastischen Elastomer (TPE) besteht, wobei der gefüllte Aufnahmeraum mit einem Verschlusskörper verschlossen ist und wobei der Verschlusskörper ein Gewirk ist, welches eine Gitterstruktur bildet. Des Weiteren betrifft die Erfindung ein Verfahren zur Herstellung eines solchen Schuhs.

Ein Schuh der gattungsgemäßen Art ist aus der US 2016/0007675 A1 bekannt. Ähnliche Lösungen zeigen die US 2009/0313853 A1 und die US 5 617 650 A**.** Einen Schuh mit einem mehrschichtigen Sohlenaufbau, allerdings ohne den Einsatz von Schüttgut, offenbart die WO 2008/003375 A1**.**

Ein Schuh ähnlicher Art ist aus der WO 2017/097315 A1 bekannt. In einem Sohlenelement, welches einen Hohlraum aufweist, sind geschäumte Kunststoffkugeln angeordnet und werden durch ein Verschlusselement im Hohlraum gehalten. Die so hergestellte Sohle wird mit dem Schuhoberteil verbunden. Das Verschlusselement wird im vorliegenden Falle durch eine Folie gebildet, die es dem Fuß des Trägers ermöglicht, lose sich im Hohlraum befindlichen Kunststoffkugeln zu fühlen.

Es hat sich bei dieser Lösung allerdings herausgestellt, dass mitunter der Tragekomfort des Schuhs bei dieser Bauart des Verschlusselements negativ beeinträchtigt wird.

Der Erfindung liegt daher die **Aufgabe** zugrunde, einen Schuh der eingangs genannten Art so fortzubilden, dass ein weiter verbessertes Tragegefühl erreicht werden kann. Gleichzeitig soll ein wirtschaftliches Verfahren zur Herstellung des Schuhs bereitgestellt werden.

Die Erfindung ist im beigefügten Anspruchssatz beschrieben.

Die **Lösung** dieser Aufgabe durch die Erfindung ist dadurch gekennzeichnet, dass die Gitterstruktur des Verschlusskörpers eine Maschenweite von mindestens 0,75 mm und höchstens 2,0 mm aufweist, wobei als Schüttgut kugelförmig oder ellipsoid ausgebildete Körper verwendet werden, wobei die Abmessungen der Körper des Schüttguts in den drei Raumrichtungen zwischen 3 mm und 6 mm betragen, wobei der Verschlusskörper in seinem Randbereich mit einer Verstärkungsschicht versehen ist, wobei die Verstärkungsschicht um den gesamten Umfangsbereich des Verschlusskörpers umläuft und wobei im Bodenbereich des Sohlenkörpers eine Verstärkungsplatte mit federelastischen Eigenschaften angeordnet ist, um die Laufbewegung zu unterstützen. Die Maschenweite der Gitterstruktur des Verschlusskörpers ist dabei bevorzugt über die Erstreckung des Verschlusskörpers weitgehend konstant.

Im Unterschied zur vorbekannten Lösung wird also keine Folie oder klassisches Textilmaterial verwendet, um den Hohlraum im Sohlenkörper abzuschließen und die sich in diesem befindlichen Partikel des Schüttguts zurückzuhalten, sondern es wird eine Gitterstruktur eingesetzt, deren Maschenweite einen minimalen Wert nicht unterschreitet (und auch einen maximalen Wert nicht überschreitet).

Es hat sich herausgestellt, dass sich so bei einer gattungsgemäßen Ausgestaltung des Schuhs mit lose angeordneten Partikeln insbesondere aus geschäumten Kunststoffkugeln ein besonders angenehmes Tragegefühl erreicht werden kann.

Der Verschlusskörper ist bevorzugt als flächige Gewebestruktur ausgebildet. Hierbei hat sich insbesondere eine Gewebestruktur in Form eines Leno-Gewebes bewährt. Bei einem solchen Leno-Gewebe ist eine Vielzahl von Schussfäden vorgesehen, die sich in eine Längsrichtung erstrecken; eine Vielzahl von Kettfäden erstreckt sich senkrecht hierzu. Die Kettfäden sind um die Schussfäden gewickelt, um eine hohe Festigkeit des Gewebes zu erhalten.

Bevorzugt wird die Gewebestruktur durch einen faserverstärkten Faden gebildet.

Oberhalb und/oder unterhalb des Verschlusskörpers kann eine luft- und feuchtigkeitsdurchlässige Membran angeordnet sein. In diesem Zusammenhang sei erwähnt, dass sich hier sowie überall in der vorliegenden Beschreibung die Orientierung "unten" und "oben" auf einen Schuh bezieht, wenn dieser mit seiner Sohle auf dem Boden steht.

Der Verschlusskörper kann mit dem Sohlenkörper direkt oder indirekt verklebt und/oder vernäht sein.

Im Bodenbereich des Sohlenkörpers ist erfindungsgemäß eine Verstärkungsplatte angeordnet. Die Verstärkungsplatte bildet eine Deckschicht, die die Sohlenstruktur verstärkt und Einfallstellen verhindert.

Das Schuhoberteil kann mit dem Sohlenteil verklebt und/oder vernäht sein.

Das Schuhoberteil weist bevorzugt einen oberen Abschnitt auf, der unten mit einer Strobelsohle vernäht ist.

Die oben genannte Verstärkungsschicht kann durch eine aufgeklebte Folie gebildet werden. Sie läuft bevorzugt als Randsaum mit einer Breite zwischen 0,5 cm und 2,5 cm um den gesamten Umfangsbereich des Verschlusskörpers um.

Die Körper des Schüttguts können auch als Hohlkörper ausgebildet sein. Dabei ist vorgesehen, dass die Maschenweite der Gitterstruktur kleiner ist als die Abmessungen der Körper des Schüttguts.

Die Körper des Schüttguts bestehen bevorzugt aus geschäumtem thermoplastischen Elastomer. Hierbei ist insbesondere an thermoplastisches Polyurethan (TPU), an thermoplastisches Polyamid (TPA) und/oder an thermoplastisches Elastomer auf Olefinbasis (TPO) gedacht, wobei die genannten Materialien insbesondere expandiert (aufgeschäumt) sind.

Eine weitere sehr bevorzugte Ausführungsform der Erfindung sieht vor, dass im oberen Endbereich des Wandbereichs des Sohlenkörpers ein umlaufender Rahmen angeordnet ist, der mit dem Sohlenkörper verbunden, insbesondere verklebt, ist, wobei der Rahmen eine Auflagefläche für den Verschlusskörper und namentlich dessen Randbereich aufweist. Mit einer solchen Ausgestaltung kann erreicht werden, dass der Verschlusskörper stabil mit dem sonstigen Sohlenelement verbunden werden kann und eine definierte Auflagefläche im Randbereich hat.

Das vorgeschlagene Verfahren zur Herstellung eines solchen Schuhs umfasst die Schritte:
a) Herstellen eines Schuhoberteils;
b) Herstellen eines Sohlenteils, wobei die Herstellung des Sohlenteils die Schritte umfasst:
   b1) Bereitstellen eines Sohlenkörpers mit einem Bodenbereich und einem seitlichen Wandbereich, wobei der Bodenbereich und der Wandbereich einen oben offenen Aufnahmeraum bildet;
   b2) Füllen des Aufnahmeraums mit einem Schüttgut, wobei das Schüttgut zumindest teilweise, vorzugsweise vollständig, aus einem thermoplastischen Elastomer (TPE) besteht wobei als Schüttgut kugelförmig oder ellipsoid ausgebildete Körper verwendet werden, wobei die Abmessungen der Körper des Schüttguts in den drei Raumrichtungen zwischen 3 mm und 6 mm betragen;
   b3) Verschließen des gefüllten Aufnahmeraums mit einem Verschlusskörper, wobei als Verschlusskörper ein Gewirk verwendet wird, welches eine Gitterstruktur bildet, wobei die Gitterstruktur eine Maschenweite zwischen 0,75 mm und 2,0 mm aufweist, wobei der Verschlusskörper in seinem Randbereich mit einer Verstärkungsschicht versehen ist, wobei die Verstärkungsschicht um den gesamten Umfangsbereich des Verschlusskörpers umläuft und wobei im Bodenbereich des Sohlenkörpers eine Verstärkungsplatte mit federelastischen Eigenschaften angeordnet ist, um die Laufbewegung zu unterstützen;
   c) Befestigen des Schuhoberteils am Sohlenteil, so dass der untere Bereich des Schuhoberteils auf dem Verschlusskörper zu liegen kommt.

Die Produktion des gegenständlichen Schuhs wird so vereinfacht und in wirtschaftlicher Weise möglich. Alle oben genannten Ausgestaltungen können auch beim genannten Verfahren zum Einsatz kommen.

Durch die zum Einsatz kommende Gitterstruktur des Verschlusskörpers kann ein stabiler Fertigungsprozess erreicht werden, der die Partikel des Schüttguts zuverlässig im Hohlraum des Sohlenelements zurückhält.

Bei der Benutzung des Schuhs ergibt sich ein verbessertes Tragegefühl, welches mit der vorbekannten Lösung nicht erreichbar ist.

Für die Herstellung des Schuhoberteils sind generell verschiedene Möglichkeiten gegeben. Insbesondere kann vorgesehen werden, dass der obere Teil des Schuhoberteils in klassischer Weise produziert wird, wobei der untere Bereich, der unterhalb der Fußsohle des Trägers des Schuhs verläuft, beispielsweise eine Strobelsohle ist (wie oben erläutert), die mit dem oberen Teil des Schuhoberteils beispielsweise vernäht wird. Dies kann insbesondere in Kombination mit einem gestrickten oberen Bereich des Schuhoberteils erfolgen.

Das Sohlenteil wird bevorzugt als Spritzgießteil oder als Thermoformteil hergestellt.

Es kann dabei auch vorgesehen werden, dass auf dem Bodenbereich mindestens eine stegartige Struktur ausgebildet wird, die in den Aufnahmeraum hineinreicht. Diese stegartige Struktur bildet innerhalb des Aufnahmeraums Wandungsbereiche, die der freien Verschieblichkeit des lose eingefüllten Schüttguts entgegenwirkt und dieses in gewissen Bereichen des Aufnahmeraums hält. Damit kann das Laufgefühl beim Tragen des Schuhs positiv beeinflusst werden.

Die genannte stegartige Struktur erlaubt es, dass die Sohle bei bestimmungsgemäßer Benutzung unter Belastung den Fuß bei gewissen Anwendungen optimal stützen kann. Dies kann unter dem Aspekt relevant sein, da ansonsten die sich im Inneren des Aufnahmeraums des Sohlenteils befindlichen (Kunststoff)Körper infolge dessen, dass sie nicht miteinander verbunden, sondern lose angeordnet sind, keine große Stützfunktion für den Fuß bieten.

Die Kunststoffkörper weisen bevorzugt eine Härte zwischen 75 bis 90 Shore A auf, vorzugsweise zwischen 80 und 85 Shore A. Sie haben bevorzugt eine Schüttdichte zwischen 100 und 300 kg/m³.

Zu dem bevorzugt zum Einsatz kommenden expandierten thermoplastischen Polyurethan (E-TPU) für die Kunststoffkörper, die in den Aufnahmeraum des Sohlenteils eingebracht werden, sei folgendes erwähnt: Dieses Material ist an sich bekannt und wird in Schuhen eingesetzt. Es ist beispielsweise unter der Bezeichnung "PearlFoam" von der Huntsman International LLC oder unter der Bezeichnung "Infinergy" von der BASF SE erhältlich. Zu diesem Material wird ausdrücklich auf die WO 2005/066250 A1 Bezug genommen, wo sich Details zu diesem Material, also zu expandierbaren thermoplastischen Polyurethanen und deren Herstellung finden.

Zum Vorbekanntsein von thermoplastischem Elastomer auf Urethanbasis sei weiterhin ausdrücklich auf die WO 2010/010010 A1 hingewiesen, in der ein expandierbarer, treibmittelhaltiger thermoplastischer Polymer-Blend offenbart wird, der thermoplastisches Polyurethan und Styrolpolymerisat enthält. Der Polymer-Blend kann dabei mindestens ein weiteres thermoplastisches Polymer enthalten. Als weiteres thermoplastisches Polymer kommt insbesondere Polyamid (PA), Polymethylmethacrylat (PMMA), Polycarbonat (PC), Polyethylen (PE), Polypropylen (PP), Polyvinylchlorid (PVC), Cellulose bzw. Polyoxymethylen (POM) in Frage.

Der Sohlenteil besteht bevorzugt aus thermoplastischem Polyurethan (TPU), aus thermoplastischem Elastomer (TPE), aus Polyamid (PA) und/oder aus Gummimaterial.

Nachdem von Schüttgut im Zusammenhang mit den in den Aufnahmeraum einzubringenden Körpern gesprochen ist, handelt es sich hierbei um einzelne Partikel, die keine Verbindung zueinander aufweisen. Insbesondere werden nach einer bevorzugten Ausführungsform der Erfindung die Kunststoffkörper ohne Verbindung zueinander im Aufnahmeraum des Sohlenteils platziert. Demgemäß werden die einzelnen Kugeln oder Elipsoide nicht durch irgendwelche Maßnahmen miteinander verbunden, sondern sie sind lose im Aufnahmeraum des Sohlenteils platziert.

Das Schüttgut wird dabei bevorzugt in voller Packung und vorzugsweise unter leichtem Druck im Aufnahmeraum des Sohlenteils platziert.

Das erwähnte Sohlenteil kann bei Bedarf an der Unterseite noch mit einer Außensohle versehen werden.

Es hat sich gezeigt, dass bei Ausgestaltung eines Schuhs, insbesondere eines Sportschuhs, in der oben spezifizierten Weise bezüglich des Kompressionsverhaltens des Schuhs sowie hinsichtlich dessen Rückstelleigenschaft (nach Wegnahme der komprimierenden Kraft durch den Fuß des Trägers) sehr vorteilhafte und komfortable Trageeigenschaften des Schuhs erreicht werden können. Dies gilt insbesondere unter dem Aspekt starker Temperaturschwankungen.

Werden die vorgeschlagenen thermoplastischen Elastomere (im Unterschied zu üblichen Polymeren) als loses Schüttgut im Hohlraum der Sohle eingesetzt, ergeben sich aufgrund der Reibungseigenschaften zwischen den einzelnen Partikeln günstige Verhältnisse, da diese nicht in unerwünschter Weise aneinander entlang gleiten, sondern trotz loser Anordnung eine gewisse Festigkeit bieten, wenn der Fuß des Trägers das Schüttgut verformt. Somit wird ein optimaler Kompromiss zwischen einem gewissen Massageeffekt auf der einen Seite und einem hinreichenden Halt des Fußes während der Benutzung des Schuhs auf der anderen Seite erzielt.

In der Zeichnung sind Ausführungsbeispiele der Erfindung dargestellt. Es zeigen:
- Fig. 1: in Explosionsdarstellung einen Sportschuh nach einer nicht erfindungsgemäßen Ausführungsform und
- Fig. 2: in einem Schnitt senkrecht zur Längsrichtung des Schuhs einen Sportschuh nach einem Ausführungsform der Erfindung

In Figur 1 ist ein Schuh 1 zu erkennen, der ein Schuhoberteil 2 und ein Sohlenteil 3 aufweist, die miteinander verbunden sind (was in Figur 1 aufgrund der Explosionsdarstellung nicht zu erkennen ist). Die Bezeichnungen "oben" und "unten" beziehen sich auf die bestimmungsgemäße Benutzung des Schuhs bzw. wenn dieser auf dem Boden steht. Eingezeichnet ist die Richtung der Vertikalen V sowie die Längsrichtung L des Schuhs 1.

Das Sohlenteil 3 weist einen Sohlenkörper 4 auf, der einen Bodenbereich 5 sowie einen Wandbereich 6 mit umlaufendem Rand aufweist, so dass der Bodenbereich und der Wandbereich einen Aufnahmeraum 7 begrenzen, der zur Aufnahme von Schüttgut 8 ausgebildet und vorgesehen ist. Der Sohlenkörpers 4 kann beispielsweise durch einen Spritzgießprozess oder durch einen Thermoformprozess hergestellt werden.

Nachdem das Schuhoberteil 2 sowie das Sohlenteil 3 hergestellt sind (was gleichzeitig erfolgen kann oder in beliebiger Reihenfolge zeitlich versetzt), erfolgt eine Füllung des Aufnahmeraums 7 mit Schüttgut 8, was in Figur 1 nur angedeutet ist.

Wie aus Figur 2 ersichtlich ist, wird das Schüttgut 8 in vollständiger Packung und gegebenenfalls unter leichtem Druck in den Aufnahmeraum 7 eingebracht. Dann wird der Aufnahmeraum 7 durch Anbringung eines Verschlusskörpers 9 verschlossen, so dass das Schüttgut 8 im Aufnahmeraum 7 festgelegt ist.

Wesentlich ist, dass der Verschlusskörper 9 ein Gewirk ist, welches eine Gitterstruktur bildet, wobei die Gitterstruktur eine Maschenweite wi, w₂ (s. Figur 1) von mindestens 0,5 mm aufweist. Dabei ist mit der Maschenweite w₁ der Abstand der einzelnen Fäden der Gitterstruktur in Längsrichtung L bezeichnet und mit der Maschenweite w₂ besagter Abstand senkrecht hierzu.

Die Maschenweiten w₁ und w₂ können gleich sein, müssen dies allerdings nicht. Wesentlich ist, dass der genannte Wert von mindestens 0,5 mm eingehalten wird, der für ein verbessertes Tragegefühl wesentlich ist.

Auf das so vorbereitete Sohlenteil 3 wird dann das Schuhoberteil 2 platziert und das Sohlenteil 3 mit dem Schuhoberteil 2 verbunden. Dies kann durch Nähen und/oder Kleben erfolgen.

Demgemäß liegt nunmehr der untere Bereich des Schuhoberteils 2 - über den Verschlusskörper 9 - auf dem Schüttgut 8 auf, so dass bei der Benutzung des Schuhs ein angenehmes Laufgefühl entsteht.

Als Schüttgut 8 kommt generell beliebiges Material zum Einsatz (beispielsweise auch Sand), während bevorzugt an Kugeln oder Ellipsoide aus geschäumtem Kunststoffmaterial gedacht ist; Details hierzu sind oben vermerkt.

In Figur 2 ist eine Ausführungsform der Erfindung dargestellt,

Zu erwähnen ist hier zunächst eine Verstärkungsplatte 10, die im Bodenbereich 5 des Sohlenkörpers 4 platziert ist, um der Sohle eine verbesserte Steifigkeit zu verleihen. Bei der Verstärkungsplatte 10 handelt es sich erfindungsgemäß um eine solche mit federelastischen Eigenschaften, um die Laufbewegung zu unterstützen.

Im oberen Abschnitt 11 des Schuhoberteils 2 besteht dieses aus einem Material (Gewebe oder gestricktes Material), welches unten mit einer Strobelsohle 12 verbunden ist; in Figur 2 ist zwischen dem Abschnitt 11 und der Strobelsohle 12 schematisch eine Naht angedeutet.

Besonders erwähnenswert ist auch eine spezielle Ausgestaltung des Verschlusskörpers 9 (Gitterstruktur): Dieser weist in einem umlaufenden Randbereich eine Verstärkungsschicht 13 auf, die durch eine aufgebrachte Folie realisiert ist. Die Folie kann dabei aufgeklebt oder durch einen thermischen Vorgang mit dem Verschlusskörper 9 verbunden sein. Am oberen Ende des Wandbereichs 6 des Sohlenkörpers 4 ist ein Rahmen 16 befestigt, der als ovales ringförmiges Gebilde gestaltet ist und der Form des oberen Randes des Wandbereichs 6 entspricht. Der Rahmen 16 ist mit dem oberen Ende des Wandbereichs 6 verbunden, beispielsweise verklebt. Der Rahmen 16 weist dabei eine Auflagefläche 17 auf, auf der der Verschlusskörper 9 mit seinem Rand ruht. Hier ist der Verschlusskörper 9 mit dem Rahmen 16 verklebt oder in anderer Weise befestigt.

Das Sohlenteil 3 umfasst im Ausführungsbeispiel nach Figur 2 auch eine Außensohle 14; in das Innere des Schuhoberteils 2 ist eine Einlegesohle 15 eingelegt.

Durch Wahl der materialspezifischen und geometrischen Parameter (Abmessungen der Partikel des Schüttguts, Größe der Maschenweite, Abmessungen der einzelnen Bereiche des Schuhoberteils und des Sohlenteils, Materialwahl, etc.) kann auf das Feder- und Dämpfungsverhalten des Schuhs und insbesondere der Sohle Einfluss genommen werden.

Während wie oben dargestellt ein loses Einbringen einzelner Körper in Form von Schüttgut vorgesehen ist, besteht grundsätzlich auch die Möglichkeit, dass die genannten Körper aus den genannten Materialien auch zumindest teilweise miteinander gekoppelt bzw. verbunden werden. Insoweit ist es möglich, eine Struktur zu erzeugen, bei der eine Anzahl von Körpern miteinander verbunden ist, beispielsweise durch Mikrowellenverschweißen.

Ein ähnlicher Verbund einzelner Körper kann auch dadurch erzeugt werden, dass die einzelnen Körper in einen Kunststoffschaum, insbesondere Polyurethan-Schaum, eingebettet werden und so eine Struktur entsteht, die zum Aufbau der Schuhsohle genutzt werden kann.

### Bezugszeichenliste:

- 1: Schuh
- 2: Schuhoberteil
- 3: Sohlenteil
- 4: Sohlenkörper
- 5: Bodenbereich des Sohlenkörpers
- 6: Wandbereich des Sohlenkörpers
- 7: Aufnahmeraum
- 8: Schüttgut
- 9: Verschlusskörper
- 10: Verstärkungsplatte
- 11: oberer Abschnitt des Schuhoberteils
- 12: Strobelsohle
- 13: Verstärkungsschicht
- 14: Außensohle
- 15: Einlegesohle
- 16: Rahmen
- 17: Auflagefläche
- w₁: Maschenweite
- w₂: Maschenweite
- L: Längsrichtung des Schuhs
- V: Vertikale

## Patentansprüche

1. Schuh (1), insbesondere Sportschuh, mit einem Schuhoberteil (2) und einem mit dem Schuhoberteil (2) verbundenen Sohlenteil (3), wobei das Sohlenteil (3) einen Sohlenkörper (4) mit einem Bodenbereich (5) und einem seitlichen Wandbereich (6) aufweist, wobei der Bodenbereich (5) und der Wandbereich (6) einen oben offenen Aufnahmeraum (7) bilden, wobei der Aufnahmeraum (7) mit einem Schüttgut (8) gefüllt ist, wobei das Schüttgut (8) zumindest teilweise, vorzugsweise vollständig, aus einem thermoplastischen Elastomer (TPE) besteht, wobei der gefüllte Aufnahmeraum (7) mit einem Verschlusskörper (9) verschlossen ist und wobei der Verschlusskörper (9) ein Gewirk ist, welches eine Gitterstruktur bildet,
**dadurch gekennzeichnet, dass**
die Gitterstruktur des Verschlusskörpers (9) eine Maschenweite (w₁, w₂) von mindestens 0,75 mm und höchstens 2,0 mm aufweist, wobei als Schüttgut (8) kugelförmig oder ellipsoid ausgebildete Körper verwendet werden, wobei die Abmessungen der Körper des Schüttguts (8) in den drei Raumrichtungen zwischen 3 mm und 6 mm betragen, wobei der Verschlusskörper (9) in seinem Randbereich mit einer Verstärkungsschicht (13) versehen ist, wobei die Verstärkungsschicht (13) um den gesamten Umfangsbereich des Verschlusskörpers (9) umläuft und wobei im Bodenbereich (5) des Sohlenkörpers (4) eine Verstärkungsplatte (10) mit federelastischen Eigenschaften angeordnet ist, um die Laufbewegung zu unterstützen.

2. Schuh nach Anspruch 1, **dadurch gekennzeichnet, dass** die Maschenweite (w₁, w₂) der Gitterstruktur des Verschlusskörpers (9) über die Erstreckung des Verschlusskörpers (9) weitgehend konstant ist.

3. Schuh nach Anspruch 1 oder 2, **dadurch gekennzeichnet, dass** der Verschlusskörper (9) als flächige Gewebestruktur ausgebildet ist.

4. Schuh nach Anspruch 3, **dadurch gekennzeichnet, dass** die Gewebestruktur ein Leno-Gewebe ist.

5. Schuh nach Anspruch 3 oder 4, **dadurch gekennzeichnet, dass** ein faserverstärkter Faden die Gewebestruktur bildet.

6. Schuh nach einem der Ansprüche 1 bis 5, **dadurch gekennzeichnet, dass** oberhalb und/oder unterhalb des Verschlusskörpers (9) eine luft- und feuchtigkeitsdurchlässige Membran angeordnet ist.

7. Schuh nach einem der Ansprüche 1 bis 6, **dadurch gekennzeichnet, dass** der Verschlusskörper (9) mit dem Sohlenkörper (4) direkt oder indirekt verklebt und/oder vernäht ist.

8. Schuh nach einem der Ansprüche 1 bis 7, **dadurch gekennzeichnet, dass** das Schuhoberteil (2) mit dem Sohlenteil (3) verklebt und/oder vernäht ist.

9. Schuh nach einem der Ansprüche 1 bis 8, **dadurch gekennzeichnet, dass** das Schuhoberteil (2) einen oberen Abschnitt (11) aufweist, der unten mit einer Strobelsohle (12) vernäht ist.

10. Schuh nach einem der Ansprüche 1 bis 9, **dadurch gekennzeichnet, dass** die Verstärkungsschicht (13) durch eine aufgeklebte Folie gebildet wird.

11. Schuh nach einem der Ansprüche 1 bis 10, **dadurch gekennzeichnet, dass** die Körper des Schüttguts (8) als Hohlkörper ausgebildet sind.

12. Schuh nach einem der Ansprüche 1 bis 11, **dadurch gekennzeichnet, dass** die Körper des Schüttguts (8) aus geschäumtem thermoplastischen Elastomer bestehen.

13. Schuh nach einem der Ansprüche 1 bis 12, **dadurch gekennzeichnet, dass** die Körper des Schüttguts (8) aus thermoplastischem Polyurethan (TPU), aus thermoplastischem Polyamid (TPA) und/oder aus thermoplastischem Elastomer auf Olefinbasis (TPO) bestehen, wobei die genannten Materialien insbesondere expandiert sind.

14. Schuh nach einem der Ansprüche 1 bis 13, **dadurch gekennzeichnet, dass** im oberen Endbereich des Wandbereichs (6) des Sohlenkörpers (4) ein umlaufender Rahmen (16) angeordnet ist, der mit dem Sohlenkörper (4) verbunden, insbesondere verklebt, ist, wobei der Rahmen (16) eine Auflagefläche (17) für den Verschlusskörper (9) aufweist.

15. Verfahren zur Herstellung eines Schuhs (1) insbesondere eines Sportschuhs, nach einem der Ansprüche 1 bis 14, umfassend die Schritte:
a) Herstellen eines Schuhoberteils (2);
b) Herstellen eines Sohlenteils (3), wobei die Herstellung des Sohlenteils (3) die Schritte umfasst:
b1) Bereitstellen eines Sohlenkörpers (4) mit einem Bodenbereich (5) und einem seitlichen Wandbereich (6), wobei der Bodenbereich (5) und der Wandbereich (6) einen oben offenen Aufnahmeraum (7) bildet;
b2) Füllen des Aufnahmeraums (7) mit einem Schüttgut (8), wobei das Schüttgut zumindest teilweise, vorzugsweise vollständig, aus einem thermoplastischen Elastomer (TPE) besteht, wobei als Schüttgut (8) kugelförmig oder ellipsoid ausgebildete Körper verwendet werden, wobei die Abmessungen der Körper des Schüttguts (8) in den drei Raumrichtungen zwischen 3 mm und 6 mm betragen;
b3) Verschließen des gefüllten Aufnahmeraums (7) mit einem Verschlusskörper (9), wobei als Verschlusskörper (9) ein Gewirk verwendet wird, welches eine Gitterstruktur bildet, wobei die Gitterstruktur eine Maschenweite (w₁, w₂) zwischen 0,75 mm und 2,0 mm aufweist, wobei der Verschlusskörper (9) in seinem Randbereich mit einer Verstärkungsschicht (13) versehen ist, wobei die Verstärkungsschicht (13) um den gesamten Umfangsbereich des Verschlusskörpers (9) umläuft und wobei im Bodenbereich (5) des Sohlenkörpers (4) eine Verstärkungsplatte (10) mit federelastischen Eigenschaften angeordnet ist, um die Laufbewegung zu unterstützen;
c) Befestigen des Schuhoberteils (2) am Sohlenteil (3), so dass der untere Bereich des Schuhoberteils (2) auf dem Verschlusskörper (9) zu liegen kommt.

## Claims

1. Shoe (1), in particular sports shoe, having a shoe upper (2) and a sole part (3) connected to the shoe upper (2), wherein the sole part (3) comprises a sole body (4) having a bottom region (5) and a side wall region (6), wherein the bottom region (5) and the wall region (6) form a receiving chamber (7) which is open at the top, wherein the receiving chamber (7) is filled with a bulk material (8), wherein the bulk material (8) consists at least partially, preferably completely, of a thermoplastic elastomer (TPE), wherein the filled receiving chamber (7) is sealed by a closure body (9), and wherein the closure body (9) is a knitted fabric that forms a lattice structure,
**characterized in that**
the lattice structure of the closure body (9) has a mesh width (w₁, w₂) of at least 0.75 mm and at most 2.0 mm, wherein bodies of spherical or ellipsoidal shape are used as bulk material (8), wherein the dimensions of the bodies of the bulk material (8) in the three spatial directions are between 3 mm and 6 mm, wherein the closure body (9) is provided with a reinforcing layer (13) in its edge region, wherein the reinforcing layer (13) runs around the entire circumferential area of the closure body (9), and wherein a reinforcing plate (10) with spring-elastic properties is arranged in the bottom region (5) of the sole body (4) to support the running movement.

2. Shoe according to claim 1, **characterized in that** the mesh width (w₁, w₂) of the lattice structure of the closure body (9) is largely constant over the extension of the closure body (9).

3. Shoe according to claim 1 or 2, **characterized in that** the closure body (9) is designed as a flat fabric structure.

4. Shoe according to claim 3, **characterized in that** the fabric structure is a Leno fabric.

5. Shoe according to claim 3 or 4, **characterized in that** a fiber-reinforced thread forms the fabric structure.

6. Shoe according to one of claims 1 to 5, **characterized in that** an air- and moisture-permeable membrane is arranged above and/or below the closure body (9).

7. Shoe according to one of claims 1 to 6, **characterized in that** the closure body (9) is directly or indirectly glued and/or sewn to the sole body (4).

8. Shoe according to one of claims 1 to 7, **characterized in that** the shoe upper (2) is glued and/or sewn to the sole part (3).

9. Shoe according to one of claims 1 to 8, **characterized in that** the shoe upper (2) has an upper section (11) which is sewn at the bottom with a strobel sole (12).

10. Shoe according to one of claims 1 to 9, **characterized in that** the reinforcing layer (13) is formed by a glued-on film.

11. Shoe according one of claims 1 to 10, **characterized in that** the bodies of the bulk material (8) are designed as hollow bodies.

12. Shoe according to one of claims 1 to 11, **characterized in that** the bodies of the bulk material (8) consist of foamed thermoplastic elastomer.

13. Shoe according to one of claims 1 to 12, **characterized in that** the bodies of the bulk material (8) consist of thermoplastic polyurethane (TPU), thermoplastic polyamide (TPA) and/or olefin-based thermoplastic elastomer (TPO), wherein said materials are especially expanded.

14. Shoe according to one of claims 1 to 13, **characterized in that** a circumferential frame (16) is arranged in the upper end region of the wall region (6) of the sole body (4), which frame is connected, in particular glued, to the sole body (4), wherein the frame (16) has a bearing surface (17) for the closure body (9).

15. Method for the manufacturing of a shoe (1), in particular a sports shoe, according to one of claims 1 to 14, comprising the steps:
a) manufacturing a shoe upper (2);
b) producing a sole part (3), wherein the production of the sole part (3) comprising the steps:
b1) providing a sole body (4) having a bottom region (5) and a lateral wall region (6), wherein said bottom region (5) and said wall region (6) forming an open-topped receiving chamber (7);
b2) filling the receiving chamber (7) with a bulk material (8), wherein the bulk material consisting at least partially, preferably completely, of a thermoplastic elastomer (TPE), wherein bodies of spherical or ellipsoidal shape are used as bulk material (8), wherein the dimensions of the bodies of the bulk material (8) in the three spatial directions are between 3 mm and 6 mm;
b3) closing the filled receiving chamber (7) with a closure body (9), wherein the closure body (9) used being a knitted fabric which forms a lattice structure, wherein the lattice structure having a mesh width (w₁, w₂) between 0.75 mm and 2.0 mm, wherein the closure body (9) is provided with a reinforcing layer (13) in its edge region, wherein the reinforcing layer (13) runs around the entire circumferential area of the closure body (9), and wherein a reinforcing plate (10) with spring-elastic properties is arranged in the bottom region (5) of the sole body (4) to support the running movement;
c) fastening the shoe upper (2) to the sole part (3) so that the lower region of the shoe upper (2) comes to rest on the closure body (9).

## Revendications

1. Chaussure (1), notamment chaussure de sport, avec une tige de chaussure (2) et une partie de semelle (3) reliée à la tige de chaussure (2), la partie de semelle (3) présentant un corps de semelle (4) avec une zone de fond (5) et une zone de paroi latérale (6), la zone de fond (5) et la zone de paroi (6) formant un espace de réception (7) ouvert en haut, l'espace de réception (7) étant rempli d'un produit en vrac (8), le produit en vrac (8) étant constitué au moins partiellement, de préférence entièrement, d'un élastomère thermoplastique (TPE), l'espace de réception rempli (7) étant fermé par un corps de fermeture (9) et le corps de fermeture (9) étant un tricot qui forme une structure en treillis, **caractérisée en ce que**
la structure en treillis du corps de fermeture (9) présente une largeur de maille (w₁, W₂) d'au moins 0,75 mm et d'au plus 2,0 mm, des corps réalisés sous forme sphérique ou ellipsoïdale étant utilisés en tant que produit en vrac (8), les dimensions des corps du produit en vrac (8) dans les trois directions spatiales étant comprises entre 3 mm et 6 mm, le corps de fermeture (9) étant pourvu d'une couche de renforcement (13) dans sa zone de bord, la couche de renforcement (13) s'étendant sur toute la zone périphérique du corps de fermeture (9) et une plaque de renforcement (10) ayant des propriétés élastiques étant agencée dans la zone de fond (5) du corps de semelle (4) afin de soutenir le mouvement de marche.

2. Chaussure selon la revendication 1, **caractérisée en ce que** la largeur de maille (w₁, w₂) de la structure en treillis du corps de fermeture (9) est sensiblement constante sur l'étendue du corps de fermeture (9).

3. Chaussure selon la revendication 1 ou 2, **caractérisée en ce que** le corps de fermeture (9) est réalisé sous forme de structure de tissu plate.

4. Chaussure selon la revendication 3, **caractérisée en ce que** la structure de tissu est un tissu Leno.

5. Chaussure selon la revendication 3 ou 4, **caractérisée en ce qu'**un fil renforcé par des fibres forme la structure de tissu.

6. Chaussure selon l'une quelconque des revendications 1 à 5, **caractérisée en ce qu'**une membrane perméable à l'air et à l'humidité est agencée au-dessus et/ou au-dessous du corps de fermeture (9).

7. Chaussure selon l'une quelconque des revendications 1 à 6, **caractérisée en ce que** le corps de fermeture (9) est collé et/ou cousu directement ou indirectement avec le corps de semelle (4).

8. Chaussure selon l'une quelconque des revendications 1 à 7, **caractérisée en ce que** la tige de chaussure (2) est collée et/ou cousue à la partie de semelle (3).

9. Chaussure selon l'une quelconque des revendications 1 à 8, **caractérisée en ce que** la tige de chaussure (2) présente une section supérieure (11) qui est cousue en bas avec une semelle Strobel (12).

10. Chaussure selon l'une quelconque des revendications 1 à 9, **caractérisée en ce que** la couche de renforcement (13) est formée par un film collé.

11. Chaussure selon l'une quelconque des revendications 1 à 10, **caractérisée en ce que** les corps du produit en vrac (8) sont réalisés sous forme de corps creux.

12. Chaussure selon l'une quelconque des revendications 1 à 11, **caractérisée en ce que** les corps du produit en vrac (8) sont constitués d'élastomère thermoplastique moussé.

13. Chaussure selon l'une quelconque des revendications 1 à 12, **caractérisée en ce que** les corps du produit en vrac (8) sont constitués de polyuréthane thermoplastique (TPU), de polyamide thermoplastique (TPA) et/ou d'élastomère thermoplastique à base d'oléfine (TPO), les matériaux mentionnés étant notamment expansés.

14. Chaussure selon l'une quelconque des revendications 1 à 13, **caractérisée en ce que** dans la zone d'extrémité supérieure de la zone de paroi (6) du corps de semelle (4) est agencé un cadre circonférentiel (16) qui est relié, notamment collé, au corps de semelle (4), le cadre (16) présentant une surface d'appui (17) pour le corps de fermeture (9).

15. Procédé de fabrication d'une chaussure (1), notamment d'une chaussure de sport, selon l'une quelconque des revendications 1 à 14, comprenant les étapes suivantes :
a) la fabrication d'une tige de chaussure (2) ;
b) fabrication d'une partie de semelle (3), la fabrication de la partie de semelle (3) comprenant les étapes suivantes :
b1) la fourniture d'un corps de semelle (4) avec une zone de fond (5) et une zone de paroi latérale (6), la zone de fond (5) et la zone de paroi (6) formant un espace de réception (7) ouvert en haut ;
b2) le remplissage de l'espace de réception (7) avec un produit en vrac (8), le produit en vrac étant au moins partiellement, de préférence entièrement, constitué d'un élastomère thermoplastique (TPE), des corps réalisés sous forme sphérique ou ellipsoïdale étant utilisés en tant que produit en vrac (8), les dimensions des corps du produit en vrac (8) dans les trois directions spatiales étant comprises entre 3 mm et 6 mm ;
b3) la fermeture de l'espace de réception rempli (7) avec un corps de fermeture (9), un tricot qui forme une structure en treillis étant utilisé en tant que corps de fermeture (9), la structure en treillis présentant une largeur de maille (w₁, w₂) comprise entre 0,75 mm et 2,0 mm, le corps de fermeture (9) étant pourvu d'une couche de renforcement (13) dans sa zone de bord, la couche de renforcement (13) s'étendant sur toute la zone périphérique du corps de fermeture (9) et une plaque de renforcement (10) ayant des propriétés élastiques étant agencée dans la zone de fond (5) du corps de semelle (4) afin de soutenir le mouvement de marche ;
c) la fixation de la tige de chaussure (2) sur la partie de semelle (3), de telle sorte que la zone inférieure de la tige de chaussure (2) vient reposer sur le corps de fermeture (9).
